# EUROPÄISCHE PATENTANMELDUNG

(11) **EP 1 428 972 A2**
(43) Veröffentlichungstag der Anmeldung: **16.06.2004**
(21) Anmeldenummer: 03405860.2
(22) Anmeldetag: 03.12.2003
(51) Int. Cl.: E21B 19/086, B25D 17/28

(54) **Vorrichtung mit wenigstens einer Bohrmaschine**

(30) Priorität: 11.12.2002 CH 21012002
(71) Anmelder: ZURECON AG, CH-8003 Zürich (CH)
(72) Erfinder: Pfluger, Gerd, 4625 Oberbuchsiten (CH)
(74) Vertreter: Rutz, Peter

(57) **Zusammenfassung**

Die mit wenigstens einer Bohrmaschine (10) versehene erfindungsgemässe Vorrichtung (1) weist ein Gestänge (11) auf, welches einerseits von einer am Boden (3) eines Gebäudes positionierbaren Antriebsvorrichtung (18) axial verschiebbar gehalten, und andererseits mit einer Halterung (12) für die Bohrmaschine sowie mit einem Endteil (14) und einem Stützteil (16) versehen ist, die ein elastisches Element (15), vorzugsweise eine Spiralfeder, einschliessen und daher unter Krafteinwirkung gegeneinander verschiebbar sind, so dass das Stützteil (16) durch Verschieben des Gestänges (11) mit dem Endteil (14) gegen die Decke (2) des Gebäudes anpressbar und die Bohrmaschine (10) durch weiteres Verschieben des Endteils (14) soweit gegen die Gebäudedecke (2) oder eine Gebäudewand (4) verschiebbar ist, bis eine Bohrung durchgeführt ist.

## Beschreibung

Die Erfindung betrifft eine Vorrichtung mit wenigstens einer elektrisch oder pneumatisch angetriebenen Maschine, insbesondere einer Bohr- oder Bolzensetzmaschine, nach dem Oberbegriff des Patentanspruchs 1.

Zur Verlegung von elektrischen Kabeln und Stromschienen in Gebäuden und Tunnels werden Montagesysteme verwendet, wie sie im Produktkatalog der LANZ OENSINGEN AG vom August 2001 beschrieben sind (siehe beispielsweise Seiten 56-59 und 78ff., Montagebeispiele von Plattformen bzw. Kabelbahnen). Derartige Montagesysteme werden, wie im genannten Katalog gezeigt, an der Decke und an Wänden montiert, wobei zur Befestigung der Montageschrauben zahlreiche Bohrungen in der Decke bzw. in den Wänden vorzusehen sind. Zur Montage sind Montageschrauben und entsprechende Bohrungen oft paarweise oder in Gruppen in präzisem Abstand voneinander vorzusehen.

Das Anbringen der Bohrungen stellt dabei einen wesentlichen Teil des Aufwands für die Installation der an sich einfach montierbaren Montagesysteme dar. Der Handwerker, der die Bohrungen anbringt, muss jeweils an den entsprechenden Stellen eine Leiter positionieren und besteigen, wonach die Bohrungen manuell mittels einer Bohrmaschine gefertigt werden. Da eine präzise Verlegung der Montagesysteme gefordert ist, werden die mit den Bohrungen zu versehenen Stellen vorzugsweise markiert.

Insbesondere in grösseren Gebäuden und Tunnel, in denen elektrische Verbindungen über grosse Distanzen zu erstellen sind, nimmt die Vorbereitung für die Installation der Montagesysteme viel Zeit in Anspruch. Aufgrund der manuellen Fertigung der Bohrungen treten zudem oft unerwünschte Abweichungen der Bohrungen von den Sollpositionen auf, weshalb nach Beginn der Montage oft Korrekturbohrungen notwendig sind.

Vorrichtungen zum maschinellen Fertigen von Bohrungen, die im Untertagebau eingesetzt werden, sind aufgrund deren Grösse und Gewicht für die beschriebenen Arbeiten nicht einsetzbar. Aus der DE 36 34 502 A1 ist beispielsweise eine derartige Ankerbohrvorrichtung bekannt, die für den Anbau an eine im Untertagebau eingesetzte Abbaumaschine geeignet ist. Bei dieser Vorrichtung ist eine Bohrmaschine an einem entlang einem Träger verschiebbaren Schlitten befestigt.

Die Anordnung einer Handbohrmaschine zuvorderst an einem teleskopartig verlängerbaren Rohr, würde erlauben, diese in den Arbeitsbereich zu verschieben. Allerdings könnten Bohrungen in die Decke kaum präzise ausgeführt werden. Das Ausführen von Bohrungen in Wände wäre gar ausgeschlossen. Zudem wäre ein ergonomisches Arbeiten mit einer derartigen Vorrichtung nicht möglich.

Der vorliegenden Erfindung liegt daher die Aufgabe zugrunde, eine kostengünstig herstellbare, einfach und ergonomisch vorteilhaft handhabbare Vorrichtung mit wenigstens einer elektrisch oder pneumatisch angetriebenen Maschine, insbesondere einer Bohrmaschine oder einer Bolzensetzmaschine, zu schaffen, mittels der Arbeitsvorgänge an Decken oder Wänden von Gebäuden oder Tunnel präzise ausgeführt werden können.

Insbesondere ist eine Vorrichtung zu schaffen, welche erlaubt, Arbeitsvorgänge, wie das Ausführen von Bohrungen oder das Setzen von Bolzen, in einer Höhe von zwei bis drei Metern ohne Leiter präzise auszuführen.

Diese Aufgaben werden mit einer Vorrichtung gelöst, welche die in Anspruch 1 angegebenen Merkmale aufweist. Vorteilhafte Ausgestaltungen der Erfindung sind in weiteren Ansprüchen angegeben.

Die mit wenigstens einer elektrisch oder pneumatisch angetriebenen Maschine, beispielsweise einer Bohrmaschine oder einer Bolzensetzmaschine, versehene erfindungsgemässe Vorrichtung weist ein Gestänge auf, welches einerseits von einer am Boden eines Gebäudes positionierbaren Antriebsvorrichtung axial verschiebbar gehalten, und andererseits mit einem Endteil und einem Stützteil versehen ist, die ein elastisches Element, vorzugsweise eine Spiralfeder, einschliessen und daher unter Krafteinwirkung gegeneinander verschiebbar sind. Das Gestänge, das Endteil oder das Stützteil ist mit einer Halterung für die wenigstens eine Maschine verbunden, so dass das Stützteil durch Verschieben des Endteils gegen die Decke des Gebäudes anpressbar und die wenigstens eine Maschine durch weiteres Verschieben des Endteils gegen die Gebäudedecke oder eine Gebäudewand verschiebbar ist.

Die Vorrichtung wird in den Decken- oder Wandbereich gebracht, in dem die die Arbeitsvorgänge auszuführen sind. Bevor der Arbeitsvorgang erfolgt, wird das Gestänge gegen die Gebäudedecke gefahren, wobei das Endteil des Gestänges das Stützteil mittels des elastischen Elements gegen die Decke drückt, so dass das Gestänge verspannt wird, während es weiter gegen die Decke geführt wird.

Sofern die Halterung für die wenigstens eine Maschine unmittelbar am Gestänge oder an dessen Endteil befestigt ist, wird die wenigstens eine Maschine nach dem Verspannen des Gestänges weiter gegen die Decke geführt, bis beispielsweise der in die Maschine eingesetzte Bohrer um das entsprechende Mass in die Decke eingedrungen ist oder ein Bolzen gesetzt werden kann.

Die Halterung kann jedoch auch am Stützteil angeordnet und zur verschiebbaren Lagerung der wenigstens einen Maschine geeignet sein, sodass das axial bewegte Gestänge oder das Endteil, während oder nach dem Verspannen des Gestänges, die wenigstens eine Maschine mittels beispielsweise eines Hebels rechtwinklig zur Achse des Gestänges gegen eine Wand verschiebt, bis der Bohrer um das entsprechende Mass in diese eingedrungen ist oder ein Bolzen gesetzt werden kann.

Mittels des Stützteils und des elastischen Elements kann das Gestänge daher stabil verspannt werden, wobei das Stützteil und das elastische Element bzw. die Spiralfeder derart ausgestaltet sind, dass nach der Stabilisierung des Gestänges ein Federweg verbleibt, der es erlaubt, den Bohrer um das erforderliche Mass in die Decke oder in die Wand einzuführen oder die Bolzensetzmaschine an die zu bearbeitende Oberfläche anzulegen.

Das Stützteil ist an der dem Gestänge abgewandten Aussenseite mit Halteelementen, wie Krallen, Spitzen oder Kanten, versehen, die mit relativ geringer Kraft in die Decke derart einpressbar sind, dass das Stützteil unverschiebbar, gegebenenfalls drehfest, gehalten wird.

Eine massive Basiskonstruktion zum Halten des Gestänges ist somit nicht erforderlich. Das Verspannen des Gestänges erlaubt aufgrund des stabilen Haltens der Bohrmaschine eine präzise und sichere Durchführung des Bohr- oder Bolzensetzvorgangs.

Das stabile Halten ist insbesondere deshalb erforderlich, weil Bohrer beim Auftreffen auf Armierungseisen in Betondecken sich sofort seitlich verschieben, wonach das Bohrloch nicht mehr am vorgesehenen Ort entsteht.

Besonders vorteilhaft ist, dass der Verspannvorgang und das für die Durchführung des Bohr- oder Bolzensetzvorgangs erforderliche Verschieben der wenigstens eine Maschine mit denselben Funktionsteilen der Vorrichtung durchgeführt werden.

Ebenso vorteilhaft ist, dass die wenigstens eine Maschine immer erst in Funktion tritt, wenn der Spannvorgang erfolgt ist, und umgekehrt der Spannvorgang nie beendet wird, wenn die wenigstens eine Maschine noch im Eingriff ist.

Die erfindungsgemässe Vorrichtung ist einfach aufgebaut und somit kostengünstig herstellbar. Das Gestänge, das lösbar oder fest mit dem Endteil verbunden ist, besteht vorzugsweise aus zwei gegeneinander verschiebbaren und in verschiedenen Positionen gegenseitig arretierbaren Gestängeteilen, wie Rohren, Stangen, L-, T- oder U-Profilteilen, so dass es mit wenigen Handgriffen der vorliegenden Raumhöhe ungefähr angepasst werden kann.

Das Endteil des Gestänges und das Stützteil sind vorzugsweise gegenseitig axial verschiebbar gelagert und gegebenenfalls gegeneinander nicht verdrehbar gehalten. Dadurch sind das Gestänge, das Endteil, die Spiralfeder und das Stützteil nur axial gegeneinander verschiebbar. Ein Wegkippen des Gestänges beim Ansetzen des Stützteils an die die Decke wird somit ausgeschlossen. Von Bedeutung ist ferner, dass die wenigstens eine Maschine nicht um die Achse des Gestänges wegdrehen kann, was durch entsprechende Führungsmittel wie axial verlaufende Führungskanten, Führungsnocken und Führungsnuten, die am Endteil und am Stützteil angeordnet sind, verhindert wird.

Das Stützteil oder das Endteil weist dazu vorzugsweise einen hohlzylinderförmigen Körper auf, der zur Aufnahme des elastischen Elements und zur vollständigen oder teilweisen Aufnahme des kolbenförmigen Endteils bzw. des Stützteils dient. Beim Ausfahren des Gestänges wird daher das Stützteil an die Decke angedrückt, worauf dann das Endteil in das Stützteil oder das Stützteil in das Endteil hinein verschoben, und die Spiralfeder zunehmend zusammengepresst wird.

Das Endteil und das Stützteil sind vorzugsweise derart miteinander verbunden, dass das Stützteil und die Spiralfeder auch nach dem Entspannen des Gestänges noch stabil gehalten sind. Dazu ist beispielsweise ein mit dem Stützteil verbundener oder verbindbarer Flanschring oder wenigstens ein Sicherungshebel vorgesehen, mittels dessen das Endteil gehalten wird.

Die Spiralfeder weist in dieser vorzugsweisen Ausgestaltung der Vorrichtung daher einen Federweg mit 3 Wegabschnitten auf. Der 1. Wegabschnitt dient zum Vorspannen der Spiralfeder und somit zum Fixieren des Endteils und des Stützteils. Der 2. Wegabschnitt dient zum Verspannen des Gestänges, und der 3. Wegabschnitt dient zur weiteren Vorschiebung der wenigstens einen Maschine um das zur Durchführung des Arbeitsvorgangs erforderliche Mass.

Besonders einfach kann die Vorrichtung aufgebaut werden, wenn am Gestänge ein Aussengewinde zur Aufnahme des mit einem Innengewinde versehenen Endteils und/oder zur Aufnahme von Montageringen vorgesehen wird, mittels denen die Halterung für die wenigstens eine Maschine am Gestänge montierbar ist. Durch Drehen der Montageringe kann die wenigstens eine Maschine dabei in einfacher Weise axial verschoben und dadurch justiert werden.

In einer vorzugsweisen Ausgestaltung der Vorrichtung ist die wenigstens eine Maschine, deren Wirkungsachse (z.B. Bohrachse) parallel zur Achse des Gestänges ausgerichtet ist, an der Halterung verschiebbar und in den eingestellten Positionen fixierbar, so dass verschiedene Abstände zwischen den genannten Achsen oder zwischen mehreren Wirkungsachsen fest einstellbar sind.

In einer weiteren vorzugsweisen Ausgestaltung der Vorrichtung ist die Wirkungsachse der wenigstens einen Maschine rechtwinklig zur Achse des Gestänges ausgerichtet, so dass das Gestänge zwischen Boden und Decke verspannt und die wenigstens eine Maschine gegen eine angrenzende Wand geführt werden kann. Dazu ist die wenigstens eine Maschine an der in diesem Fall vorzugsweise mit dem Stützteil verbundenen Halterung verschiebbar gelagert und mittels wenigstens eines beidseitig drehbar gelagerten Hebels mit dem Gestänge oder dem Endteil verbunden, so dass eine Verschiebung des Endteils entlang der Achse des Gestänges eine Verschiebung der wenigstens einen Maschine parallel zu deren Wirkungsachse bewirkt.

Zur Einstellung der Höhe der vorzugsweise rechtwinklig zur Wand verlaufenden Wirkungsachse besteht das Stützteil aus zwei axial gegeneinander verschiebbaren Teilen, von denen das erste zum Abstützen an der Decke und das zweite zum Halten der Wirkungsachse dient. Das zweite Teil kann daher derart justiert, beispielsweise gegen das erste Teil verschraubt werden, dass die gewünschte Höhe der Wirkungsachse resultiert.

Zum Anzeigen, wo die Bohrachse in die Decke oder in die Wand hinein verläuft, ist am Endteil, Stützteil oder an der Halterung eine gegebenenfalls ausklappbare und/oder justierbare Zielvorrichtung vorgesehen. Bevor die Vorrichtung verspannt wird, kann daher eine gegebenenfalls markierte Stelle anvisiert werden. Die zu bearbeitenden Stellen werden vorzugsweise mittels eines Lasergeräts markiert bzw. punktuell beleuchtet.

Die Vorrichtung kann mit verschiedenen Antriebsvorrichtungen versehen sein, mittels denen das Anheben des Gestänges bewirkt wird. Dazu können ein manuell oder motorisch betätigter Spindelantrieb (siehe Dubbel, Taschenbuch für den Maschinenbau, 17. Auflage, Springer Verlag, Berlin 1990, Seite U41, Bild 96), ein manuell oder motorisch betätigter Hebelantrieb oder entsprechende fluidische Antriebsmittel vorgesehen sein.

Zur Betätigung der wenigstens einen Maschine und eines motorischen Antriebs ist zumindest ein Schalter vorgesehen. Beispielsweise werden die wenigstens eine Maschine und der Antrieb für das Gestänge gleichzeitig mittels eines Schalters in Betrieb gesetzt. Nach Bedarf kann jedoch auch eine separate Steuerung der Antriebseinheit und der wenigstens einen Maschine vorgesehen sein.

In einer vorzugsweisen Ausgestaltung ist ferner eine gegebenenfalls einstellbare Distanzmessvorrichtung vorgesehen, die beim Anstossen an die Decke entweder die Auslenkung des Gestänges mechanisch begrenzt, oder einen Schalter betätigt, mittels dessen der Antrieb gestoppt oder die Verschiebungsrichtung gewendet wird.

Die erfindungsgemässe Vorrichtung wird vorzugsweise fahrbar gestaltet. Beispielsweise wird dazu ein manuell leicht verschiebbarer Karren oder Wagen verwendet.

Nachfolgend wird die Erfindung anhand von Zeichnungen näher erläutert. Dabei zeigt:
- Fig. 1a-c: in verschiedenen Arbeitspositionen eine erfindungsgemässe Vorrichtung 1 mit einem von einer Antriebsvorrichtung 18 angetriebenen Gestänge 11, an dem eine mit einer Bohrmaschine 10 verbundene Halterung 12 und ein Endteil 14 angeordnet sind, welches über eine Spiralfeder 15 mit einem Stützteil 16 verbunden ist,
- Fig. 2a-b: Querschnitte durch das aus zwei Teilen 111, 112 bzw. 111', 112' bestehende Gestänge 11 von Figur 1,
- Figur 3: die erfindungsgemässe Vorrichtung 1 mit Laufrädern 191 und vorzugsweisen Ausgestaltungen des Endteils 140 und des Stützteils 160, die durch Einsatz entsprechender Führungsmittel nur axial gegeneinander verschiebbar sind,
- Figur 4: das Gestänge 11 mit einem aufgesetzten Endteil 14 und das Stützteil 160 in einer vorzugsweisen Ausgestaltung mit einer Zielvorrichtung 165 und zum Eingreifen in die Decke dienenden Krallen 161,
- Figur 5: eine vorzugsweise Ausgestaltung der Vorrichtung 1 mit zwei Bohrmaschinen und dem Gestänge 11 mit einem Gewinde 115, welches zur Aufnahme von zum Fixieren der Halterung 12 vorgesehenen Montageringen 122 und zur Aufnahme des Endteils 140 dient,
- Figur 6: einen zum Verfahren der Vorrichtung 1 dienenden Karren 19 mit einer manuell betätigbaren Vorrichtung 18 zum Antreiben des Gestänges 11,
- Figur 7: in vorzugsweiser Ausgestaltung ein Stützteil 160 mit zwei gegeneinander verschiebbaren Teilen 160A, 160B von denen das erste Teil 160A zum Halten der gegen eine Wand 4 verschiebbaren Bohrmaschine 10 und das zweite Teil 160B zum Abstützen an der Decke 2 dient, und
- Figur 8: eine weitere vorzugsweise Ausgestaltung der Vorrichtung 1 bei der die wenigstens eine Maschine 10 direkt auf der Antriebsvorrichtung 18 bzw. auf einem von der Antriebsvorrichtung 18 angetriebenen Basiselement 180 abgestützt sind.

Die Figuren 1a bis 1c zeigen den prinzipiellen Aufbau einer erfindungsgemässen Vorrichtung 1, welche ein von einer Antriebsvorrichtung 18 angetriebenes Gestänge 11 aufweist, an dem eine mit einer Bohrmaschine 10 verbundene Halterung 12 und ein Endteil 14 befestigt sind, das über ein elastisches Element 15 mit einem Stützteil 16 verbunden ist. Das elastische Element 15 ist vorzugsweise eine Spiralfeder. Möglich ist jedoch auch die Verwendung weiterer mittels Kraftanwendung komprimierbarer Vorrichtungen. Sofern ein fluidischer Antrieb in der Antreibvorrichtung verwendet wird, kann beispielsweise ein fluidisch gestützter Kolben eingesetzt werden.

In den gezeigten Ausgestaltungen der Vorrichtung 1 ist diese jeweils mit einer oder zwei Bohrmaschinen 10 versehen. Selbstverständlich sind auch weitere Maschinen und Geräte, wie Bolzensetzmaschinen, einsetzbar.

Figur 1a zeigt die auf dem Boden 3 eines Gebäudes aufgestellte Vorrichtung 1 vor der Inbetriebnahme. In der gezeigten Ausgestaltung umfasst die Antriebsvorrichtung 18 einen Elektromotor 50, ein Getriebe 51 und eine Steuereinheit 52, welche mit drei Schaltern 53, 54, 55 verbunden ist. Der erste Schalter 53 dient zur Inbetriebnahme des Elektromotors 50, mittels dessen das Gestänge 11 vertikal verschiebbar ist. Der zweite Schalter 54 dient zur Inbetriebnahme der Bohrmaschine 10. Der dritte Schalter 55, der als Endschalter dient, ist innerhalb einer Distanzmessvorrichtung 550 angeordnet, mittels der die Auslenkung des Gestänges 11 kontrolliert wird. Sobald die Distanzmessvorrichtung 550 an der Decke 2 anstösst, wird der Schalter 55 betätigt und der Elektromotor gestoppt oder dessen Drehrichtung geändert.

Selbstverständlich können der Elektromotor 50 und die Bohrmaschine 10 auch nur mit einem einzigen Schalter, z.B. Schalter 53, in Betrieb gesetzt werden.

Figur 1b zeigt die Vorrichtung 1 nachdem das Gestänge 11 ausgefahren wurde, bis das an der Oberseite mit Krallen 161 versehene Stützteil 16 an die Decke 2 angestossen ist. Durch weiteres Ausfahren des Gestänges 11 wird die Spiralfeder 15 zusammengedrückt, wodurch die Vorrichtung 1 entlang deren Längsachse x stabil gehalten wird, und der in die Bohrmaschine 10 eingesetzte Bohrer 101 präzise in die Decke 2 eindringen kann, bis die Distanzmessvorrichtung 550, wie in Figur 1c gezeigt, an die Decke 2 anstösst und dadurch das weitere Ausfahren des Gestänges 11 entweder mechanisch, oder durch Betätigung des Schalters 55 verhindert.

Aus den Figuren 1a bis 1c ist ersichtlich, dass die Vorrichtung 1 einfach aufgebaut werden kann und, durch das Verspannen zwischen Boden 3 und Decke 2, gleichzeitig eine schnelle und präzise Durchführung der Bohrvorgänge ermöglicht.

Die Vorrichtung 1 weist nebst dem Gestänge 11 zwei gegeneinander verschiebbare Gestängeteile 111, 112 bzw. 111', 112' auf, die in den gewählten Positionen mittels einer Welle 113 gegenseitig fixierbar sind. Dadurch lässt sich die Vorrichtung für Transporte in Autos zerlegen, und auf der Baustelle in der gewünschten Höhe aufstellen.

Die Figuren 2a und 2b zeigen einen Querschnitt durch vorzugsweise ausgestaltete Gestängeteile 111, 112 bzw. 111', 112' im Bereich der in Figur 1a gezeigten Schnittlinie A <--> A. Die in Figur 2a gezeigten Gestängeteile 111, 112 weisen einen hohlzylindrischen und einen zylindrischen Querschnitt auf. Die in Figur 2b gezeigten Gestängeteile 111', 112' weisen ein U-Profil auf. Es sind auch andere Profilelemente, wie L-oder T-Profilteile oder ineinander verschiebbare Hohlprofilteile einsetzbar.

Die Figuren 3a bis 3c zeigen die erfindungsgemässe Vorrichtung 1 mit Laufrädern 191 und vorzugsweisen Ausgestaltungen des Endteils 140 und des Stützteils 160, die durch Einsatz entsprechender Führungsmittel nur axial gegeneinander verschiebbar sind. Mittels der Laufräder 191 kann die Vorrichtung 1 rasch zwischen Einsatzorten verschoben und an Ort und Stelle positioniert werden.

Das in den Figuren 3a bis 3c gezeigte Endteil 140 und das Stützteil 160 bestehen aus ineinander verschiebbaren Zylindern, welche die Spiralfeder 15 beidseitig umschliessen. Nach dem Auftreffen des Stützteils 160 auf die Decke 2 wird das Endteil 140 daher präzise entlang der Verschiebungsachse x geführt.

Figur 4 zeigt das Gestänge 11 mit einem aufgesetzten Endteil 14 und das Stützteil 160 in einer vorzugsweisen Ausgestaltung mit zum Eingreifen in die Decke dienenden Krallen 161, die bewirken, dass das Stützteil 160 bereits nach leichtem Andrücken an die Decke 2 stabil, unverschiebbar und drehfest, gehalten wird.

Das Stützteil 160 ist ferner mit einer Zielvorrichtung 165 versehen, die einen Hebel 1650 mit einem Längsschlitz 1651 und einem darin verschiebbar gelagerten Zielring 1652 aufweist, der derart einstellbar ist, dass durch diesen hindurch die Achse b des Bohrers 101 verläuft. Der Anwender kann daher den Zielring 1652 an eine an der Decke 2 markierte Stelle anlegen, wonach an dieser Stelle die Bohrung erfolgt.

Die Markierung der zu bearbeitenden Stellen erfolgt vorzugsweise optisch mittels eines Lichtstrahls 951, der beispielsweise von einem Lasergerät 95 abgegeben wird. Die Zielvorrichtung kann daher an den markierten bzw. beleuchteten Stellen angesetzt werden, wodurch eine präzise Positionierung der Vorrichtung 1 erzielt wird.

Figur 5 zeigt in vorzugsweiser Ausgestaltung das obere Teil des Gestänges 11, das mit einem Gewinde 115 versehen ist, welches zur Aufnahme von zum Fixieren der Halterung 12 vorgesehenen Montageringen 122 sowie zur Aufnahme des Endteils 140 dient. Zur Montage von Maschinen, beispielsweise von Bohrmaschinen, wird ein erster Montagering 122 über das Gewinde 115 gedreht, wonach die mit zwei Bohrmaschinen 10 versehene Halterung 12, die zwei Querstreben 121 umfasst, auf das Gestänge 11 aufgesetzt wird. Die Querstreben 121 weisen in der Mitte eine Bohrung 1211 zur Durchführung des Gestänges 11 und beidseitig zwei Schlitze 1212 auf, entlang denen die Bohrmaschinen 10 derart montierbar sind, dass die Bohrachsen b1, b2 in einem gewünschten Abstand parallel zur Achse x des Gestänges 11 ausgerichtet sind. Mit einem zweiten Montagering 122 kann die Halterung 12 anschliessend fixiert werden.

Anschliessend wird ein mit einem Innengewinde und einem Innenflansch 1681 versehener Abschlussring 168 aufgesetzt und dann das mit einem Innengewinde versehene Endteil 140 auf das Gewinde 115 gedreht. Das Endteil 140 und die Montageringe 122 lassen sich in der gezeigten Ausgestaltung mittels Madenschrauben 141 fixieren, die in eine Nut 116 eindrehbar sind, die axial zum Gestänge 11 über das Gewinde 115 verläuft.

Auf das Endteil 140 wird sodann die Spiralfeder 15 aufgesetzt. Anschliessend wird über die Spiralfeder 15 und das Endteil 140 das mit einem Hohlzylinder 162 versehene Stützteil 160 geführt. Der Hohlzylinder 162 weist ein Aussengewinde auf, über das der Abschlussring 168 gedreht wird, so dass das Stützteil 160 nach unten gezogen und die Spiralfeder 15 leicht vorgespannt wird.

Figur 5 zeigt ferner zwei verschiedene Ausgestaltungen einer Vorrichtung zur Bohrtiefeneinstellung. An der Halterung 12 ist ein parallel zur Gestängeachse x ausgerichteter Stab 551 mittels Schrauben 552 in verschiedenen Positionen fixierbar. Gezeigt ist ferner das Mass h, um das der Bohrer 101 in die Decke 2 eindringen kann, bis der Stab 551 an der Decke 2 anstösst und das weiter Vordringen des Bohrers verhindert. Die Bohrtiefe kann ferner mittels des in Figur 5 gezeigten Justierrings 553 eingestellt werden, welcher an den Abschlussring 168 anstösst, sobald die maximale Bohrtiefe erreicht ist.

Das Endteil 140 ist seitlich mit Nasen 144 versehen, die in Führungsnuten 164 eingreifen, welche axial verlaufend an der Innenseite des Hohlzylinders 162 vorgesehen sind. Das Stützteil 160 wird mittels den in den Führungsnuten 164 verschiebbar gelagerten Nasen 144 daher drehfest, jedoch axial verschiebbar gehalten.

Figur 6 zeigt ein zum Tragen der Vorrichtung 1 dienendes Fahrzeug 19 mit einer manuell betätigbaren Vorrichtung 18 zum Antreiben des Gestänges 11, welches an dessen Unterseite in zwei voneinander getrennten Lagerblöcken 181, 182 gelagert ist. Der Antrieb des Gestänges 11 erfolgt mittels eines um ein Lager 1832 drehbar gelagerten Hebels 183, an dessen Frontseite eine Gabel 1833 vorgesehen ist, welche eine mit dem Gestänge 11 verbundene und dazu quer verlaufende Welle 1834 umfasst. Durch Auftreten an der Rückseite 1831 des Hebels 183 kann das Gestänge 11 daher angehoben und der Bohrvorgang nach Inbetriebsetzung der Bohrmaschine 10 durchgeführt werden.

Das mit zwei Laufrädern 191 und einem Handgriff 192 versehene, nicht motorisierte Fahrzeug 19 ist in der Art eines Sackkarrens aufgebaut und kann daher günstig beschafft werden.

Figur 7 zeigt in vorzugsweiser Ausgestaltung ein Stützteil 160 mit zwei gegeneinander verschiebbaren Stützelementen 160A, 160B von denen das erste Stützelement 160A zum Halten der gegen eine Wand 4 verschiebbaren Bohrmaschine 10 und das zweite Stützelement 160B zum Abstützen an der Decke 2 dient. Das erste Stützelement 160A ist dazu mit einer plattenförmigen Halterung 1200 versehen, die einen rechtwinklig zur Achse x des Gestänges 11 verlaufenden Schlitz 1201 aufweist, innerhalb dem mit der Bohrmaschine 10 verbundene und vorzugsweise beidseitig der Halterung 1200 mit Befestigungsringen 103 versehene Wellen 1041, 1042 verschiebbar gelagert sind. Das kolbenförmig in das erste Stützelement 160A hineinragende Endteil 140 ist mittels einer Welle 1450 und eines beidseitig mit Lagerkörpern 1451, 1452 versehenen Hebels 145 mit der ersten Welle 1041 verbunden, und verschiebt daher die Bohrmaschine 10 gegen die Wand 4, sobald das Gestänge 11 mit dem Endteil 140 angehoben wird. Damit die mit dem Endteil 140 verbundene Welle 1450 nach oben verschoben werden kann, ist das erste Stützelement 160A zudem mit einem Führungsschlitz 168 versehen.

Zur Vermeidung eines auf das Endteil 140 einwirkenden Drehmoments können auch beidseitig des Endteils 140 dem Antrieb der Bohrmaschine 10 dienende Hebel 145 vorgesehen werden. Zum Auffangen von Drehmomenten kann das Stützteil 160 an der Decke 2 auch breiter, oder mit zwei oder mehr Stützelementen abgestützt werden.

Die Höheneinstellung der rechtwinklig zur Wand 4 verlaufenden Bohrachse b3 erfolgt durch Justieren des mit einem Innengewinde versehenen zweiten Stützelements 160B, welches auf das mit einem Aussengewinde versehene erste Stützelement 160A aufgesetzt ist.

Die erfindungsgemässe Vorrichtung wurde in bevorzugten Ausgestaltungen beschrieben und dargestellt. Anhand der erfindungsgemässen Lehre sind jedoch vielfältige weitere fachmännische Ausgestaltungen der beschriebenen Vorrichtung 1 realisierbar. Die Vorrichtung erlaubt insbesondere die Verwendung verschiedenartiger Maschinen und Geräte, insbesondere Bohr-, Bolzensetz- oder Schlagmaschinen; die beispielsweise elektrisch oder fluidisch, insbesondere pneumatisch, angetrieben werden. Beispielsweise kann auch eine mit zwei Bohrern versehene Bohrmaschine verwendet werden, wie sie in U.S. Patent 5,205,682 offenbart ist. Ferner können die Vorrichtungsteile, insbesondere die Antriebsmittel, bedarfsweise angepasst werden.

Insbesondere sind auch verschiedene Ausgestaltungen aller Vorrichtungsteile, des Fahrzeugs 19, der Antriebsvorrichtung 18, des Gestänges 11, der Halterung 12, 12, 1200, des Endteils 14, 140, des elastischen Elements 15 und des Stützteils 16, 160 in fachmännischer Weise realisierbar. Beispielsweise können Teile des Gestänges 11 und das Endteil 14, 140 auch einstückig gefertigt werden.

In der in Figur 8 gezeigten Vorrichtung 1 sind das Gestänge 11 und die wenigstens eine Maschine 10 von einem von der Antriebsvorrichtung 18 angetriebenen Basiselement 180 gestützt. Dies hat den Vorteil, dass die schweren Maschinen 10 nicht oben am Gestänge 11 gehalten sind und mit relativ grosser Kraft gehalten werden müssen. Stattdessen sind die Maschinen 10 je mittels eines Verlängerungselements 1011 mit einem Werkzeug 101 verbunden, mittels dessen die Decke 2 bearbeitet wird. Dieses Verlängerungselement, beispielsweise eine einfach ausgestaltete Welle ist vorzugsweise vom Gestänge 11, vom Endteil 14, oder vom Stützteil 16 dreh- und/oder verschiebbar gehalten, so dass das Werkzeug 101, beispielsweise der Bohrer präzise positioniert werden kann. Dazu sind wieder die beschriebenen Hilfsvorrichtungen, beispielsweise ein Läsergerät oder eine Lampe 95 vorteilhaft einsetzbar.

Verschiedene Vorteile der ergonomisch vorteilhaft und sicher zu bedienenden erfindungsgemässen Vorrichtung werden bei deren Benutzung noch deutlicher hervortreten.

## Patentansprüche

1. Vorrichtung (1) mit wenigstens einer Maschine(10), insbesondere einer Bohr- oder Bolzensetzmaschine, **dadurch gekennzeichnet, dass** ein Gestänge (11) vorgesehen ist, welches einerseits von einer am Boden (3) eines Gebäudes positionierbaren Antriebsvorrichtung (18) axial verschiebbar gehalten, und andererseits mit einem Endteil (14; 140) und einem Stützteil (16; 160) versehen ist, die ein elastisches Element (15) einschliessen und daher unter Krafteinwirkung gegeneinander verschiebbar sind, wobei das Gestänge (11), das Endteil (14), das Stützteil (16) und/oder die Antriebsvorrichtung (18) mit einer Halterung (12; 120; 1200) für die wenigstens eine Maschine (10) versehen ist, so dass mittels der Antriebsvorrichtung (18) das Stützteil (16; 160) durch Verschieben des Endteils (14; 140) gegen die Decke (3) des Gebäudes anpressbar und die wenigstens eine Maschine (10) gegen die Gebäudedecke (3) oder eine Gebäudewand (4) verschiebbar ist.

2. Vorrichtung (1) nach Anspruch 1, **dadurch gekennzeichnet, dass** das vorzugsweise demontierbare Gestänge (11) aus zwei gegeneinander verschiebbaren und in verschiedenen Positionen gegenseitig arretierbaren Gestängeteilen (111, 112, 111', 112') wie Rohren, Stangen, L-, T- oder U-Profilteilen besteht.

3. Vorrichtung (1) nach Anspruch 1 oder 2, **dadurch gekennzeichnet, dass** das Endteil (140) und das Stützteil (160) gegenseitig axial verschiebbar gelagert und gegeneinander nicht verdrehbar gehalten sind.

4. Vorrichtung (1) nach Anspruch 3, **dadurch gekennzeichnet, dass** das Stützteil (160) einen hohlzylinderförmigen Körper (162) aufweist, der zur Aufnahme des elastischen Elements (15) und zur vollständigen oder teilweisen Aufnahme des kolbenförmigen Endteils (140) dient oder dass das Endteil (140) einen hohlzylinderförmigen Körper aufweist, der zur Aufnahme des elastischen Elements (15) und zur vollständigen oder teilweisen Aufnahme des kolbenförmigen Stützteils (160) dient und/oder dass das Stützteil (160) und/oder das Endteil (140) mit wenigstens einer axial verlaufenden Nut (115) versehen sind, entlang der wenigstens ein Nocken (144) des Endteils (140) bzw. des Stützteils (160) geführt ist.

5. Vorrichtung (1) nach einem der Ansprüche 1 bis 4, **dadurch gekennzeichnet, dass** das Stützteil (160) mit einem Abschlussstück (168) versehen oder abschliessbar ist, durch das das Endteil (140) auf der dem elastischen Element (15) abgewandten Seite gehalten ist.

6. Vorrichtung (1) nach einem der Ansprüche 1 bis 5, **dadurch gekennzeichnet, dass** das Gestänge (11) ein Aussengewinde (115) aufweist, das zur Aufnahme des mit einem Innengewinde versehenen Endteils (140) dient und/oder das zur Aufnahme von mit einem Innengewinde versehenen Montageringen (123, 124) dient, mittels denen die Halterung (120) am Gestänge (11) montierbar ist.

7. Vorrichtung (1) nach einem der Ansprüche 1 bis 6, **dadurch gekennzeichnet, dass** die wenigstens eine Maschine (10), deren Wirkungsachse (b1; b2) parallel zur Achse (x) des Gestänges (11) ausgerichtet ist, an der Halterung (12, 120) verschiebbar und in den eingestellten Positionen fixierbar ist, so dass verschiedene Abstände zwischen den genannten Achsen (x; b1, b2) fest einstellbar sind.

8. Vorrichtung (1) nach einem der Ansprüche 1 bis 6, **dadurch gekennzeichnet, dass** die wenigstens eine Maschine (10) an der mit dem Stützteil (160) verbundenen Halterung (1200) verschiebbar gelagert und mittels wenigstens eines beidseitig drehbar gelagerten Hebels (145) mit dem Gestänge (11) oder dem Endteil (140) verbunden ist, dass eine Verschiebung des Endteils (140) entlang der Achse (x) des Gestänges (11) eine dazu vorzugsweise rechtwinklige Verschiebung der Maschine (10) entlang der Wirkungsachse (b3) bewirkt.

9. Vorrichtung (1) nach einem der Ansprüche 1 bis 8, **dadurch gekennzeichnet, dass** das gegebenenfalls aus zwei gegeneinander verschiebbaren Stützelementen (160A, 160B) bestehende Stützteil (160) an der der dem Gestänge (11) abgewandten Aussenseite mit Halteelementen (161), wie Krallen, Spitzen oder Kanten, versehen ist, die in die Decke (2) derart einpressbar sind, dass das Stützteil (160) unverschiebbar, gegebenenfalls drehfest, gehalten wird.

10. Vorrichtung (1) nach einem der Ansprüche 1 bis 9, **dadurch gekennzeichnet, dass** das Endteil (140), das Stützteil (160) oder die Halterung (12, 120, 1200) mit einer gegebenenfalls justierbaren Zielvorrichtung (165) versehen sind, wobei vorzugsweise ein Lasergerät oder eine Lampe (95) vorgesehen ist, mittels dessen die zu bearbeitenden Stellen an der Wand oder der Decke (2) optisch markierbar sind.

11. Vorrichtung (1) nach einem der Ansprüche 1 bis 10, **dadurch gekennzeichnet, dass** die vorzugsweise auf einem Fahrzeug (19) angeordnete oder in ein Fahrzeug (19) integrierte Antriebseinheit (18) Mittel (181, 182) zur verschiebbaren Lagerung sowie Mittel, wie Hebel (183), fluidische Antriebsmittel, Elektromotor (50), Getriebe (51) und Steuereinheit (52) zum manuellen oder automatischen Verschieben des Gestänges (11) und der Maschine (10) aufweist.

12. Vorrichtung (1) nach einem der Ansprüche 1 bis 11, **dadurch gekennzeichnet, dass** eine vorzugsweise einstellbare Distanzmess- oder Einstellvorrichtung (550, 551, 553) vorgesehen ist, mittels der die Auslenkung des Gestänges (11) mechanisch begrenzt oder ein weiterer der Steuerung der Antriebsvorrichtung (18) dienender Schalter (55) betätigt wird, sobald die wenigstens eine Maschine (10) um das gewünschte Mass (h) entlang dessen Wirkungsachse (b1; b2; b3) verschoben wurde.

13. Vorrichtung (1) nach einem der Ansprüche 1 bis 12, **dadurch gekennzeichnet, dass** das Gestänge (11) und die wenigstens eine Maschine (10) von einem von der Antriebsvorrichtung (18) angetriebenen Basiselement (180) gestützt sind, wobei die Maschine (10) mittels eines Verlängerungselements (1011), das vorzugsweise vom Gestänge (11), vom Endteil (14), oder vom Stützteil (16) dreh- und/oder verschiebbar gehalten ist, mit einem Werkzeug (101) verbunden ist.
